# EUROPÄISCHE PATENTSCHRIFT

(11) **EP 1 908 877 B1**
(45) Veröffentlichungstag und Bekanntmachung des Hinweises auf die Patenterteilung: **01.06.2011**
(21) Anmeldenummer: 07111928.3
(22) Anmeldetag: 06.07.2007
(51) Int. Cl.: D21F 7/04, D21G 9/00

(54) **Trocknungsanordnung und Verfahren zur Überführung einer Bahn**
Drying assembly and method for threading a web
Installation de séchage et procédé d'enfiler une bande

(30) Priorität: 05.10.2006 DE 102006047487
(43) Veröffentlichungstag der Anmeldung: 09.04.2008
(73) Patentinhaber: Voith Patent GmbH, 89522 Heidenheim (DE)
(72) Erfinder: Kahl, Peter, 89547 Gerstetten (DE); Goebel, Werner, 89415 Lauingen (DE)
(74) Vertreter: Kunze, Klaus

(56) Entgegenhaltungen:
- EP-A- 1 057 932
- WO-A-2007/023209
- DE-A1- 10 045 141

## Beschreibung

Die Erfindung betrifft eine Trocknungsanordnung einer Maschine zur Herstellung und/oder Veredlung einer Papier-, Karton-, Tissue- oder einer anderen Faserstoffbahn, in der die Faserstoffbahn zur Trocknung über beheizte Trockenzylinder und Leitwalzen geführt wird, wobei die Trocknungsanordnung mehrere Streifensensoren zur Erfassung eines Überführstreifens der Faserstoffbahn, mehrere Überführhilfseinrichtungen zur Führung des Überführstreifens und mehrere Trenneinrichtungen zum Abtrennen des Überführstreifens besitzt.

Die Erfindung betrifft auch Verfahren zum Überführen eines Überführstreifens einer Papier-, Karton-, Tissue- oder einer anderen Faserstoffbahn durch die Trocknungsanordnung einer Maschine zur Herstellung und/oder Veredlung der Faserstoffbahn, in der die Faserstoffbahn zur Trocknung über beheizte Trockenzylinder und Leitwalzen geführt wird, wobei die Trocknungsanordnung mehrere Streifensensoren zur Erfassung des Überführstreifens haben kann und mehrere Überführhilfseinrichtungen zur Führung des Überführstreifens und mehrere Trenneinrichtungen zum Abtrennen des Überführstreifens besitzt

Das Dokument EP 1 057 932 A2 offenbart eine Trockenzylinder umfassende Trockenpartie einer Papiermaschine. Die Trockenzylinder sind in zwei übereinanderliegenden Reihen angeordnet. Die zu trocknende Papierbahn durchläuft die Trockenpartie mäanderförmig wobei sie abwechselnd in Kontakt mit den oberen und unteren Trockenzylindern kommt und mit Trockensieben an diese gedrückt wird Für das Überführen des Überführstreifens sind an jedem Trockenzylinder im Bereich der Position des Überführstreifens Blasschaber angeordnet, die den Überführstreifen von der Trockenzylinderoberfläche abschaben und mittels Blasluft zum nächsten Trockenzylinder befördern. Jeder Blasschaber ist mit einem Sensor für den Überführstreifen ausgerüstet. Der Sensor und das Luftversorgungssystem sind mit einer Kontrolleinheit gekoppelt. Sobald ein Sensor während des Überführvorganges den Überführstreifen detektiert wird die Luftversorgung von einigen der nachfolgenden Blasschaber aktiviert und die der vorausgehenden Blasschaber deaktiviert.

Das Dokument WO2007/023209 A1 beschreibt eine Anordnung zum Überführen eines Überführstreifens in einer einreihigen Trockenpartie einer Papiermaschine mit aufeinanderfolgende Trockengruppen. An den Trockenzylindern sind Blasschaber vorgesehen. Die Blasschaber einer Trockengruppe werden unabhängig von den anderen Trockengruppen mit Blasluft versorgt und zu verschiedenen Zeiten aktiviert. Sobald der Überführstreifen in einer vorangehenden Trockengruppe detektiert wird wird die Blasluft für die Blasschaber in der nachfolgenden Trockengruppe aktiviert.

Im Dokument DE 100 45 141 A1 ist eine Vorrichtung zum Überführen eines Streifens einer Papierbahn von einer vorangehenden zu einer nachfolgenden Baueinheit einer Papiermaschine beschrieben. Die Vorrichtung umfasst eine Trenneinrichtung zum Trennen des Überführstreifens und eine Aufführeinrichtung zum Ausführen des erzeugten Streifenanfangs auf die nachfolgende Baueinheit. Dabei ist im Bereich der vorangehenden Baueinheit eine schwenkbare Führungsplatte vorgesehen. Zwischen Führungsplatte und Aufführeinrichtung ist ein in einem Abstand von der vorangehenden Baueinheit angeordneter Blastisch vorgesehen, dem eine Einrichtung zur Erzeugung wenigstens eines zur Aufführeinrichtung hin gerichteten Luftstrahles zugeordnet ist.

Das Einführen der Faserstoffbahn in die Maschine erfolgt üblicherweise vermittels wenigstens eines Überführstreifens, der von der Faserstoffbahn abgetrennt und dann durch nachfolgende Führungs- und/oder Behandlungsabschnitte geführt wird.

Sobald der Streifen stabil durch die Maschine läuft kann dann dessen Breite bis zur vollen Bahnbreite vergrößert werden.

Dieses Überführen der Faserstoffbahn ist relativ störanfällig und aufwendig.

Die Aufgabe der Erfindung ist es daher, das Überführen der Faserstoffbahn mit möglichst geringem Aufwand sicherer und schneller zu machen und eine manuelle

Unterstützung des Überführvorgangs zu vermeiden.

Erfindungsgemäß wurde die Aufgabe dadurch gelöst, dass die Trocknungsanordnung mehrere aufeinander folgende Überführabschnitte umfasst, denen zumindest je einen Streifensensor, eine Überführhilfseinrichtung und eine Trenneinrichtung zugeordnet ist, wobei die Trenneinrichtung dem Streifensensor unmittelbar folgt, die Streifensensoren, die Überführhilfseinrichtungen und die Trenneinrichtungen mit einer Steuereinrichtung verbunden sind und der Streifensensor einer Überführeinheit bei Erkennung einer Störung des Überführvorgangs über die Steuereinrichtung die Trenneinrichtung der vorgelagerten Überführeinheit aktiviert.

Durch die Aufteilung in mehrere und damit kürzere Überführeinheiten kann die Steuerung und Überwachung des Überführvorganges wesentlich vereinfacht und damit sicherer gestaltet werden.

Außerdem bleibt der zusätzliche Aufwand auf Grund des zumindest ähnlichen, vorzugsweise gleichen Aufbaus der Überführeinheiten begrenzt.

Dabei ist wesentlich, dass der Überführvorgang schrittweise über die Überführeinheiten erfolgt und bei einer Störung die Überführung vor der Störung unterbrochen und von dort aus wiederholt wird.

Dabei werden die Überführhilfseinrichtungen vorzugsweise von Überführbändern und/oder Blasdüsen gebildet. Die abschnittsweise mitlaufenden Überführbänder führen den Überführstreifen direkt über eine bestimmte Distanz und werden meist nur bei Bedarf zugeschaltet. Blasdüsen sind überwiegend in und/oder entgegen der Bahnlaufrichtung ausgerichtet und stabilisieren so den Lauf des Überführstreifens. Da hierbei viel Druckluft benötigt wird, ist es zur Energiesenkung vorteilhaft nur die unbedingt benötigten Überführhilfseinrichtungen zu aktivieren.

Dies kann in vorteilhafter Weise dadurch erreicht werden, dass der Streifensensor bei Erkennung des Überführstreifens über die Steuereinrichtung die Überführhilfseinrichtung der vorgelagerten Überführeinheit deaktiviert und die nachfolgenden Überführeinrichtungen aktiviert.

Damit sind alle dem betreffenden Streifensensor vorgelagerten Überführhilfseinrichtungen deaktiviert. Dies ist problemlos möglich, da der Überführstreifen bis zu diesem Streifensensor gelangt ist.

Außerdem sollte der Streifensensor nach erfolgter Erkennung des Überführstreifens über die Steuereinrichtung die Überführhilfseinrichtung der aktuellen Überführeinheit aktivieren. Die darüber hinaus folgenden sind vorzugsweise inaktiv.

Der Streifensensor kann in bekannter Weise von einem optischen Sensor, einem thermischen Sensor, einem Drucksensor o.ä. gebildet werden.

Drucksensoren kommen mit Vorteil in Saugeinrichtungen zum Einsatz, die den Überführstreifen ansaugen sollen. Fehlt der Überführstreifen so ist das Vakuum in der Saugeinrichtung wegen der nicht abgedeckten Fläche erheblich geringer als bei vorhandenem Überführstreifen.

Trenneinrichtungen können mit Vorteil von einem Blasrohr gebildet werden, welches quer zur Bahnlaufrichtung verläuft und über mehrere Düsen bei Aktivierung Blasluft auf den Überführstreifen richtet.

Wegen der Länge der Trocknungsanordnungen und zum Ausgleich von Dehnungen der Faserstoffbahn sollte die Trocknungsanordnung mehrere Trockengruppen besitzen.

Besonders einfach gestalten sich diese, wenn die Faserstoffbahn in den Trockengruppen von je einem Trockensieb gestützt, mäanderförmig über beheizte Trockenzylinder und Leitwalzen geführt wird. Dabei ist es vorteilhaft, wenn die Trockenzylinder unter der Faserstoffbahn angeordnet sind, da so Verunreinigungen, Bahnreste oder die Bahn selbst einfach in den Maschinenkeller abgeführt werden können.

Anwendbar ist die Erfindung jedoch auch bei Trocknungsanordnungen mit einer oder mehreren Trockengruppen anderer Konstruktion, beispielsweise mit zwei Reihen von Trockenzylindern.

Je nach Länge der Trockengruppe kann es vorteilhaft sein, wenn die Überführeinheiten von je einer Trockengruppe gebildet werden oder aber eine Trockengruppe mehrere Überführeinheiten umfasst.

Hinsichtlich eines Verfahrens ist wesentlich, dass die Trocknungsanordnung mehrere aufeinander folgende Überführabschnitte umfasst, denen zumindest je ein Streifensensor, eine Überführhilfseinrichtung und eine Trenneinrichtung zugeordnet ist, wobei die Trenneinrichtung dem Streifensensor unmittelbar folgt, die Streifensensoren, die Überführhilfseinrichtungen und die Trenneinrichtungen mit einer Steuereinrichtung verbunden sind und der Streifensensor einer Überführeinheit bei Erkennung einer Störung des Überführstreifens über die Steuereinrichtung die Trenneinrichtung der vorgelagerten Überführeinheit aktiviert und die Wiederholung des Überführvorganges in der vorgelagerten Überführeinheit startet.

Dabei ist es von Vorteil, wenn die Zeitspanne, die der Überführstreifen von einem Streifensensor bis zum Streifensensor der folgenden Überführeinheit benötigt, überwacht wird und beim Überschreiten einer vorgegebenen Zeitspanne auf eine Störung des Überführvorganges zwischen diesen Streifensensoren geschlossen wird. Diese Art der Störungsüberwachung ist sehr einfach und sicher.

Statt eines Überführstreifens kann insbesondere bei schmalen Faserstoffbahnen auch eine bahnbreite Überführung erfolgen. Dabei ist der Überführvorgang identisch, lediglich das Breitfahren entfällt.

Um den Steuerungsaufwand zu minimieren kann auch ein halbautomatisches Überführverfahren von Vorteil sein.

Dabei ist wesentlich, dass die Trocknungsanordnung mehrere aufeinander folgende Überführabschnitte umfasst, denen zumindest je eine Überführhilfseinrichtung und eine Trenneinrichtung zugeordnet ist, wobei die Überführhilfseinrichtungen und die Trenneinrichtungen mit einer Steuereinrichtung verbunden sind und bei Erkennung einer Störung des Überführstreifens in einer Überführeinheit über die Steuereinrichtung die Trenneinrichtung der vorgelagerten Überführeinheit aktiviert und die Wiederholung des Überführvorganges in der vorgelagerten Überführeinheit gestartet wird.

Die Streifenüberwachung wird hierbei vom Bedienpersonal übernommen. Bei Erkennen einer Störung in einer Überführeinheit kann der Bediener über einen Schalter die Trenneinrichtung der vorgelagerten Überführeinheit über die Steuereinrichtung aktivieren und so den Überführvorgang von dort aus neu starten.

Nachfolgend soll die Erfindung an einem Ausführungsbeispiel näher erläutert werden. In der beigefügten Zeichnung zeigt die Figur einen schematischen Querschnitt durch einen Abschnitt der Trocknungsanordnung.

Die Trocknungsanordnung besitzt mehrere Trockengruppen, in denen die Faserstoffbahn 1 vom Trockensieb 2 der jeweiligen Trockengruppe gestützt, mäanderförmig abwechselnd über beheizte Trockenzylinder 3 und besaugte Leitwalzen 4 geführt wird.

Dabei befinden sich die Trockenzylinder 3 in einer oberen Reihe unter der Faserstoffbahn 1 und die Leitwalzen 4 in einer unteren Reihe der Trockengruppen über der Faserstoffbahn 1. Das luftdurchlässige Trockensieb 2 drückt die Faserstoffbahn 1 gegen die heiße Mantelfläche der Trockenzylinder 3 und begünstigt so den Wärmetransport zur Faserstoffbahn 1.

Die Trockengruppe umfasst mehrere hintereinander angeordnete Überführeinheiten 11,12, die jeweils mit Streifensensor 7 und einer unmittelbar darauf folgenden Trenneinrichtung 8 beginnen.

Zum Überführen wird ein schmaler Überführstreifen der Faserstoffbahn 1 auf der

Führerseite durch die Trocknungsanordnung geführt. Nach erfolgreicher Überführung erfolgt anschließend das Breitfahren des Überführstreifens bis zur vollen Bahnbreite.

Dabei ist der Streifensensor 7 beispielhaft als optischer Sensor ausgebildet, der das Vorhandensein des Überführstreifens während der Umschlingung der ersten Leitwalze 4 der Überführeinheit prüft.

Die Erkennbarkeit wird erheblich gesteigert, wenn das während der Umschlingung der Leitwalze 4 zwischen dieser und dem Überführstreifen laufende Trockensieb 2 sehr dunkel ausgeführt ist.

Die Trenneinrichtung 8 wird von einem quer zur Bahnlaufrichtung verlaufenden Blasrohr im Bereich zwischen der ersten Leitwalze 4 und dem folgenden Trockenzylinder 3 der Überführeinheit 11,12 gebildet. Dabei richten die Düsen des Blasrohres zur Trennung Druckluft auf den Überführstreifen.

Während der abgetrennte Teil des Überführstreifens in den Maschinenkeller geführt wird, kann der neue Anfang des Überführstreifens erneut durch den folgenden Teil der Maschine geführt werden.

Um die Trockenzylinder 3 von Verunreinigungen zu reinigen und dem Mitlaufen der Faserstoffbahn 1 oder Teilen davon entgegenzuwirken, sind den Trockenzylindern 3 Schaber 5 zugeordnet, die gleichzeitig auch jeweils eine Überführhilfseinrichtung 6 tragen.

Diese Überführhilfseinrichtungen 6 werden von je einer in und einer entgegen der Bahnlaufrichtung ausgerichteten Blasdüse gebildet, deren Druckluft den Lauf der Faserstoffbahn 1 bzw. des Überführstreifens erheblich verbessert.

Dabei erfolgt die Aktivierung, d.h. die Druckluftsteuerung der Blasdüsen über Ventile 9.

Die Streifensensoren 7, die Trenneinrichtungen 8 und die Überführhilfseinrichtungen 6 bzw. die dazugehörigen Steuerelemente 9 sind mit einer zentralen Steuereinrichtung 10 verbunden.

Gelangt nun der Anfang eines Überführstreifens zur ersten Leitwalze 4 der entsprechenden Überführeinheit 11,12, so werden die Überführhilfseinrichtungen 6 dieses Abschnittes aktiviert, so dass der Überführstreifen problemlos durch die Überführeinheit 11,12 gelangt. Gleichzeitig werden die Überführhilfseinrichtungen 6 einer eventuell davor vorhandenen Überführeinheit 11,12 deaktiviert. Diese Druckluftabschaltung vermindert den Energiebedarf erheblich, ohne den Lauf des bereits überführten Streifens zu beeinträchtigen.

Der Vorgang wiederholt sich analog, wenn der Anfang des Überführstreifens den Streifensensor 7 der folgenden Überführeinheit 11,12 erreicht.

Gelangt der Anfang des Überführstreifens innerhalb einer vorgegebenen Zeitspanne nicht bis zum Streifensensor 7 der folgenden Überführeinheit 11,12, so schließt die Steuereinrichtung 10 daraus auf eine Störung des Überführvorganges zwischen diesen beiden Streifensensoren 7.

Infolgedessen aktiviert die Steuereinrichtung 10 die Trenneinrichtung 8, welche dem in Bahnlaufrichtung ersten dieser beiden Streifensensoren 7 folgt, was zur Abtrennung des Überführstreifens unmittelbar nach dem Streifensensor 7 führt, der den Überführstreifen zuletzt korrekt erfasst hat.

Während der abgetrennte Teil des Überführstreifens im Maschinenkeller aufgefangen wird, kann das neue Ende des Überführstreifens erneut durch die Überführeinheit 11,12 geführt werden, was durch die noch aktiven Überführhilfseinrichtungen 6 unterstützt wird.

Diese Wiederholung des Überführvorganges in einer Überführeinheit 11,12 kann mehrfach wiederholt werden. Nach Erreichen einer vorgegebenen Maximalanzahl von

Wiederholungen sollte jedoch der Überführvorgang gestoppt und eine intensive Prüfung vorgenommen werden.

Im Ergebnis erkennt die Steuereinrichtung 10 selbständig eine Störung im Überführvorgang, unterbricht diesen an einer vorgegebenen Stelle und startet die Überführung von dort automatisch neu. Hierdurch wird der Überführvorgang erheblich beschleunigt.

## Patentansprüche

1. Trocknungsanordnung einer Maschine zur Herstellung und/oder Veredlung einer Papier-, Karton-, Tissue- oder einer anderen Faserstoffbahn (1), in der die Faserstoffbahn (1) zur Trocknung über beheizte Trockenzylinder (3) und Leitwalzen (4) geführt wird, wobei die Trocknungsanordnung mehrere Streifensensoren (7) zur Erfassung eines Überführstreifens der Faserstoffbahn (1), mehrere Überführhilfseinrichtungen (6) zur Führung des Überführstreifens und mehrere Trenneinrichtungen (8) zum Abtrennen des Überführstreifens besitzt, **dadurch gekennzeichnet, dass**
die Trocknungsanordnung mehrere aufeinander folgende Überführeinheiten (11,12) umfasst, denen zumindest je einen Streifensensor (7), eine Überführhilfseinrichtung (6) und eine Trenneinrichtung (8) zugeordnet ist, wobei die Trenneinrichtung (8) dem Streifensensor (7) unmittelbar folgt, die Streifensensoren (7), die Überführhilfseinrichtungen(6) und die Trenneinrichtungen (8) mit einer Steuereinrichtung (10) verbunden sind und der Streifensensor (7) einer Überführeinheit (11,12) bei Erkennung einer Störung des Überführvorgangs über die Steuereinrichtung (10) die Trenneinrichtung (8) der vorgelagerten Überführeinheit (11,12) aktiviert.

2. Trocknungsanordnung nach Anspruch 1, **dadurch gekennzeichnet, dass** der Streifensensor (7) bei Erkennung des Überführstreifens über die Steuereinrichtung (10) die Überführhilfseinrichtung (6) der vorgelagerten Überführeinheit (11,12) deaktiviert.

3. Trocknungsanordnung nach Anspruch 1 oder 2, **dadurch gekennzeichnet, dass**
der Streifensensor (7) nach erfolgter Erkennung des Überführstreifens über die Steuereinrichtung (10) die Überführhilfseinrichtung (6) der aktuellen Überführeinheit (11,12) aktiviert.

4. Trocknungsanordnung nach einem der vorhergehenden Ansprüche, **dadurch gekennzeichnet, dass**
der Streifensensor (7) von einem optischen Sensor gebildet wird.

5. Trocknungsanordnung nach einem der vorhergehenden Ansprüche, **dadurch gekennzeichnet, dass**
der Streifensensor (7) von einem Drucksensor gebildet wird.

6. Trocknungsanordnung nach einem der vorhergehenden Ansprüche, **dadurch gekennzeichnet, dass**
der Streifensensor (7) von einem thermischen Sensor gebildet wird.

7. Trocknungsanordnung nach einem der vorhergehenden Ansprüche, **dadurch gekennzeichnet, dass**
die Überführhilfseinrichtungen (6) von Blasdüsen gebildet werden.

8. Trocknungsanordnung nach einem der vorhergehenden Ansprüche, **dadurch gekennzeichnet, dass**
die Überführhilfseinrichtungen (6) von Überführbändern gebildet werden.

9. Trocknungsanordnung nach einem der vorhergehenden Ansprüche, **dadurch gekennzeichnet, dass**
die Trenneinrichtung (8) von einem Blasrohr gebildet wird.

10. Trocknungsanordnung nach einem der vorhergehenden Ansprüche, **dadurch gekennzeichnet, dass**
diese mehrere Trockengruppen besitzt.

11. Trocknungsanordnung nach Anspruch 10, **dadurch gekennzeichnet, dass**
die Faserstoffbahn (1) in den Trockengruppen von je einem Trockensieb (2) gestützt, mäanderförmig über beheizte Trockenzylinder (3) und Leitwalzen (4) geführt wird.

12. Trocknungsanordnung nach Anspruch 10 oder 11, **dadurch gekennzeichnet, dass**
die Überführeinheiten (11,12) von je einer Trockengruppe gebildet werden.

13. Trocknungsanordnung nach Anspruch 10 oder 11, **dadurch gekennzeichnet, dass**
eine Trockengruppe mehrere Überführeinheiten (11,12) umfasst.

14. Verfahren zum Überführen eines Überführstreifens einer Papier-, Karton-, Tissue- oder einer anderen Faserstoffbahn (1) durch die Trocknungsanordnung einer Maschine zur Herstellung und/oder Veredlung der Faserstoffbahn (1), in der die Faserstoffbahn (1) zur Trocknung über beheizte Trockenzylinder (3) und Leitwalzen (4) geführt wird, wobei die Trocknungsanordnung mehrere Streifensensoren (7) zur Erfassung des Überführstreifens, mehrere Überführhilfseinrichtungen (6) zur Führung des Überführstreifens und mehrere Trenneinrichtungen (8) zum Abtrennen des Überführstreifens besitzt, insbesondere nach einem der vorhergehenden Ansprüche, **dadurch gekennzeichnet, dass**
die Trocknungsanordnung mehrere aufeinander folgende Überführeinheiten (11,12) umfasst, denen zumindest je ein Streifensensor (7), eine Überführhilfseinrichtung (6) und eine Trenneinrichtung (8) zugeordnet ist, wobei die Trenneinrichtung (8) dem Streifensensor (7) unmittelbar folgt, die Streifensensoren (7), die Überführhilfseinrichtungen (6) und die Trenneinrichtungen (8) mit einer Steuereinrichtung (10) verbunden sind und der Streifensensor (7) einer Überführeinheit (11,12) bei Erkennung einer Störung des Überführstreifens über die Steuereinrichtung (10) die Trenneinrichtung (8) der vorgelagerten Überführeinheit (11,12) aktiviert und die Wiederholung des Überführvorganges in der vorgelagerten Überführeinheit (11,12) startet.

15. Verfahren nach Anspruch 14, **dadurch gekennzeichnet, dass** die Zeitspanne, die der Überführstreifen von einem Streifensensor (7) bis zum Streifensensor (7) der folgenden Überführeinheit (11,12) benötigt, überwacht wird und beim Überschreiten einer vorgegebenen Zeitspanne auf eine Störung des Überführvorganges zwischen diesen Streifensensoren (7) geschlossen wird.

16. Verfahren nach Anspruch 14 oder 15, **dadurch gekennzeichnet, dass**
der Streifensensor (7) bei Erkennung des Überführstreifens über die Steuereinrichtung (10) die Überführhilfseinrichtung (6) der vorgelagerten Überführeinheit deaktiviert (11,12).

17. Verfahren nach einem der Ansprüche 14 bis 16, **dadurch gekennzeichnet, dass**
der Streifensensor (7) nach erfolgter Erkennung des Überführstreifens über die Steuereinrichtung (10) die Überführhilfseinrichtung (6) der aktuellen Überführeinheit (11,12) aktiviert.

18. Verfahren zum Überführen eines Überführstreifens einer Papier-, Karton-, Tissue- oder einer anderen Faserstoffbahn (1) durch die Trocknungsanordnung einer Maschine zur Herstellung und/oder Veredlung der Faserstoffbahn (1), in der die Faserstoffbahn (1) zur Trocknung über beheizte Trockenzylinder (3) und Leitwalzen (4) geführt wird, wobei die Trocknungsanordnung mehrere Überführhilfseinrichtungen (6) zur Führung des Überführstreifens und mehrere Trenneinrichtungen (8) zum Abtrennen des Überführstreifens besitzt, **dadurch gekennzeichnet, dass**
die Trocknungsanordnung mehrere aufeinander folgende Überführeinheiten (11,12) umfasst, denen zumindest je eine Überführhilfseinrichtung (6) und eine Trenneinrichtung (8) zugeordnet ist, wobei die Überführhilfseinrichtungen (6) und die Trenneinrichtungen (8) mit einer Steuereinrichtung (10) verbunden sind und bei Erkennung einer Störung des Überführstreifens in einer Überführeinheit durch das Bedienpersonal (11,12) über die Steuereinrichtung (10) die Trenneinrichtung (8) der vorgelagerten Überführeinheit (11,12) aktiviert und die Wiederholung des Überführvorganges in der vorgelagerten Überführeinheit (11,12) gestartet wird.

## Claims

1. Drying assembly of a machine for producing and/or finishing a paper, board, tissue or other fibrous web (1), in which the fibrous web (1) to be dried is led over heated drying cylinders (3) and guide rolls (4), the drying assembly having a plurality of strip sensors (7) for detecting a transfer strip of the fibrous web (1), a plurality of transfer aids (6) for guiding the transfer strip and a plurality of severing devices (8) for severing the transfer strip, **characterized in that** the drying assembly comprises a plurality of successive transfer units (11, 12), to each of which at least one strip sensor (7), a transfer aid (6) and a severing device (8) are assigned, the severing device (8) following the strip sensor (7) directly, the strip sensors (7), the transfer aids (6) and the severing devices (8) being connected to a control device (10) and, when a disruption to the transfer operation is detected, the strip sensor (7) of a transfer unit (11, 12) activating the severing device (8) of the previous transfer unit (11, 12) via the control device (10).

2. Drying assembly according to Claim 1, **characterized in that**
when the transfer strip is detected, the strip sensor (7) deactivates the transfer aid (6) of the previous transfer unit (11, 12) via the control device (10).

3. Drying assembly according to Claim 1 or 2, **characterized in that**
after the transfer strip has been detected, the strip sensor (7) activates the transfer aid (6) of the current transfer unit (11, 12) via the control device (10).

4. Drying assembly according to one of the preceding claims, **characterized in that**
the strip sensor (7) is formed by an optical sensor.

5. Drying assembly according to one of the preceding claims, **characterized in that**
the strip sensor (7) is formed by a pressure sensor.

6. Drying assembly according to one of the preceding claims, **characterized in that**
the strip sensor (7) is formed by a thermal sensor.

7. Drying assembly according to one of the preceding claims, **characterized in that**
the transfer aids (6) are formed by blower nozzles.

8. Drying assembly according to one of the preceding claims, **characterized in that**
the transfer aids (6) are formed by transfer belts.

9. Drying assembly according to one of the preceding claims, **characterized in that**
the severing device (8) is formed by a blower pipe.

10. Drying assembly according to one of the preceding claims, **characterized in that**
this comprises a plurality of drying groups.

11. Drying assembly according to Claim 10, **characterized in that**
the fibrous web (1) is supported in the drying groups by a drying fabric (2) in each case led in serpentine fashion over heated drying cylinders (3) and guide rolls (4).

12. Drying assembly according to Claim 10 or 11, **characterized in that**
the transfer units (11, 12) are each formed by a drying group.

13. Drying assembly according to Claim 10 or 11, **characterized in that**
a drying group comprises a plurality of transfer units (11, 12).

14. Method for transferring a transfer strip of paper, board, tissue or other fibrous web (1) through the drying assembly of a machine for producing and/or finishing the fibrous web (1), in which the fibrous web (1) to be dried is led over heated drying cylinders (3) and guide rolls (4), the drying assembly having a plurality of strip sensors (7) for detecting the transfer strip, a plurality of transfer aids (6) for guiding the transfer strip and a plurality of severing devices (8) for severing the transfer strip, in particular according to one of the preceding claims, **characterized in that**
the drying assembly comprises a plurality of successive transfer units (11, 12), to each of which at least one strip sensor (7), a transfer aid (6) and a severing device (8) are assigned, the severing device (8) following the strip sensor (7) directly, the strip sensors (7), the transfer aids (6) and the severing devices (8) being connected to a control device (10) and, when a disruption to the transfer operation is detected, the strip sensor (7) of a transfer unit (11, 12) activating the severing device (8) of the previous transfer unit (11, 12) via the control device (10) and starting the repetition of the transfer operation in the previous transfer unit (11, 12).

15. Method according to Claim 14, **characterized in that**
the time interval needed by the transfer strip from one strip sensor (7) as far as the strip sensor (7) of the following transfer unit (11, 12) is monitored and, when a predefined time interval is exceeded, it is concluded that there is disruption to the transfer operation between these strip sensors (7).

16. Method according to Claim 14 or 15, **characterized in that**
when the transfer strip is detected, the strip sensor (7) deactivates the transfer aid (6) of the previous transfer unit (11, 12) via the control device (10).

17. Method according to one of Claims 14 to 16, **characterized in that**
after the transfer strip has been detected, the strip sensor (7) activates the transfer aid (6) of the current transfer unit (11, 12) via the control device (10).

18. Method for transferring a transfer strip of a paper, board, tissue or other fibrous web (1) through the drying assembly of a machine for producing and/or finishing the fibrous web (1), in which the fibrous web (1) to be dried is led over heated drying cylinders (3) and guide rolls (4), the drying assembly having a plurality of transfer aids (6) for guiding the transfer strip and a plurality of severing devices (8) for severing the transfer strip, **characterized in that** the drying assembly comprises a plurality of successive transfer units (11, 12), to each of which at least one transfer aid (6) and a severing device (8) are assigned, the transfer aids (6) and the severing devices (8) being connected to a control device (10) and, when a disruption to the transfer operation in a transfer unit (11, 12) is detected by the operating personnel, the severing device (8) of the previous transfer unit (11, 12) being activated via the control device (10) and the repetition of the transfer operation in the previous transfer unit (11, 12) being started.

## Revendications

1. Agencement de séchage d'une machine de fabrication et/ou d'amélioration d'une nappe de papier, carton, papier-tissu ou d'une autre nappe fibreuse (1), dans lequel la nappe fibreuse (1) est guidée en vue de son séchage sur des cylindres de séchage chauffés (3) et des rouleaux directeurs (4), l'agencement de séchage possédant plusieurs capteurs de ruban (7) pour détecter un ruban de transfert de la nappe fibreuse (1), plusieurs dispositifs auxiliaires de transfert (6) pour guider le ruban de transfert et plusieurs dispositifs de sectionnement (8) pour sectionner le ruban de transfert, **caractérisé en ce que** l'agencement de séchage comprend plusieurs unités de transfert successives (11, 12), auxquelles sont associés au moins à chaque fois un capteur de ruban (7), un dispositif auxiliaire de transfert (6) et un dispositif de sectionnement (8), le dispositif de sectionnement (8) suivant immédiatement le capteur de ruban (7), les capteurs de ruban (7), les dispositifs auxiliaires de transfert (6) et les dispositifs de sectionnement (8) étant connectés à un dispositif de commande (10) et le capteur de ruban (7) d'une unité de transfert (11, 12), à la détection d'une perturbation de l'opération de transfert, activant, par le biais du dispositif de commande (10), le dispositif de sectionnement (8) de l'unité de transfert (11, 12) montée en amont.

2. Agencement de séchage selon la revendication 1, **caractérisé en ce que** le capteur de ruban (7), à la détection du ruban de transfert, désactive par le biais du dispositif de commande (10) le dispositif auxiliaire de transfert (6) de l'unité de transfert (11, 12) montée en amont.

3. Agencement de séchage selon la revendication 1 ou 2, **caractérisé en ce que** le capteur de ruban (7), après la détection du ruban de transfert, active par le biais du dispositif de commande (10) le dispositif auxiliaire de transfert (6) de l'unité de transfert actuelle (11, 12).

4. Agencement de séchage selon l'une quelconque des revendications précédentes, **caractérisé en ce que** le capteur de ruban (7) est formé par un capteur optique.

5. Agencement de séchage selon l'une quelconque des revendications précédentes, **caractérisé en ce que** le capteur de ruban (7) est formé par un capteur de pression.

6. Agencement de séchage selon l'une quelconque des revendications précédentes, **caractérisé en ce que** le capteur de ruban (7) est formé par un capteur thermique.

7. Agencement de séchage selon l'une quelconque des revendications précédentes, **caractérisé en ce que** les dispositifs auxiliaires de transfert (6) sont formés par des buses de soufflage.

8. Agencement de séchage selon l'une quelconque des revendications précédentes, **caractérisé en ce que** les dispositifs auxiliaires de transfert (6) sont formés par des bandes de transfert.

9. Agencement de séchage selon l'une quelconque des revendications précédentes, **caractérisé en ce que** le dispositif de sectionnement (8) est formé par un tube de soufflage.

10. Agencement de séchage selon l'une quelconque des revendications précédentes, **caractérisé en ce que** celui-ci possède plusieurs groupes de séchage.

11. Agencement de séchage selon la revendication 10, **caractérisé en ce que** la nappe fibreuse (1) est supportée dans les groupes de séchage par une toile de séchage (2), et est guidée en forme de méandres sur des cylindres de séchage chauds (3) et des rouleaux directeurs (4).

12. Agencement de séchage selon la revendication 10 ou 11, **caractérisé en ce que**
les unités de transfert (11, 12) sont formées par un groupe de séchage respectif.

13. Agencement de séchage selon la revendication 10 ou 11, **caractérisé en ce**
**qu'**un groupe de séchage comprend plusieurs unités de transfert (11, 12).

14. Procédé de transfert d'un ruban de transfert d'une nappe de papier, carton, papier-tissu ou d'une autre nappe fibreuse (1) par l'agencement de séchage d'une machine de fabrication et/ou d'amélioration de la nappe fibreuse (1), dans lequel la nappe fibreuse (1) est guidée en vue de son séchage sur des cylindres de séchage chauffés (3) et des rouleaux directeurs (4), l'agencement de séchage possédant plusieurs capteurs de ruban (7) pour détecter le ruban de transfert, plusieurs dispositifs auxiliaires de transfert (6) pour guider le ruban de transfert et plusieurs dispositifs de sectionnement (8) pour sectionner le ruban de transfert, en particulier selon l'une quelconque des revendications précédentes, **caractérisé en ce que**
l'agencement de séchage comprend plusieurs unités de transfert successives (11, 12) auxquelles sont associés au moins à chaque fois un capteur de ruban (7), un dispositif auxiliaire de transfert (6) et un dispositif de sectionnement (8), le dispositif de sectionnement (8) suivant immédiatement le capteur de ruban (7), les capteurs de ruban (7), les dispositifs auxiliaires de transfert (6) et les dispositifs de sectionnement (8) étant connectés à un dispositif de commande (10) et le capteur de ruban (7) d'une unité de transfert (11, 12), à la détection d'une perturbation du ruban de transfert, activant, par le biais du dispositif de commande (10), le dispositif de sectionnement (8) de l'unité de transfert (11, 12) montée en amont et la répétition de l'opération de transfert commençant dans l'unité de transfert montée en amont (11, 12).

15. Procédé selon la revendication 14, **caractérisé en ce que** l'intervalle de temps nécessaire pour que le ruban de transfert parvienne d'un capteur de ruban (7) au capteur de ruban (7) de l'unité de transfert suivante (11, 12) est surveillé et en cas de dépassement d'un intervalle de temps prédéfini, on en conclut une perturbation de l'opération de transfert entre ces capteurs de ruban (7).

16. Procédé selon les revendications 14 ou 15, **caractérisé en ce que** le capteur de ruban (7), à la détection du ruban de transfert, désactive par le biais du dispositif de commande (10) le dispositif auxiliaire de transfert (6) de l'unité de transfert (11, 12) montée en amont.

17. Procédé selon l'une quelconque des revendications 14 à 16, **caractérisé en ce que**
le capteur de ruban (7), après la détection du ruban de transfert, active par le biais du dispositif de commande (10) le dispositif auxiliaire de transfert (6) de l'unité de transfert actuelle (11, 12).

18. Procédé de transfert d'un ruban de transfert d'une nappe de papier, carton, papier-tissu ou d'une autre nappe fibreuse (1) par l'agencement de séchage d'une machine de fabrication et/ou d'amélioration de la nappe fibreuse (1), dans lequel la nappe fibreuse (1) est guidée en vue de son séchage sur des cylindres de séchage chauffés (3) et des rouleaux directeurs (4), l'agencement de séchage possédant plusieurs dispositifs auxiliaires de transfert (6) pour guider le ruban de transfert et plusieurs dispositifs de sectionnement (8) pour sectionner le ruban de transfert, **caractérisé en ce que**
l'agencement de séchage comprend plusieurs unités de transfert successives (11, 12), auxquelles sont associés au moins à chaque fois un dispositif auxiliaire de transfert (6) et un dispositif de sectionnement (8), les dispositifs auxiliaires de transfert (6) et les dispositifs de sectionnement (8) étant connectés à un dispositif de commande (10) et à la détection d'une perturbation du ruban de transfert dans une unité de transfert (11, 12) par le personnel, activant, par le biais du dispositif de commande (10), le dispositif de sectionnement (8) de l'unité de transfert (11, 12) montée en amont et la répétition de l'opération de transfert commençant dans l'unité de transfert montée en amont (11, 12).
